# FASCICULE DE BREVET EUROPEEN

(11) **EP 0 054 092 B1**
(45) Date de publication et mention de la délivrance du brevet: **09.10.1985**
(21) Numéro de dépôt: 80401798.6
(22) Date de dépôt: 12.12.1980
(51) Int. Cl.: H01R 23/70

(54) **Connecteur électrique et thermique pour cartes comportant des moyens de conduction électrique et thermique, ainsi que fiche de connexion électrique et thermique enfichable dans un tel connecteur**
Elektrischer und thermischer Verbinder für Karten mit elektrischen und thermischen Leitungsmitteln sowie in einen solchen Verbinder einsteckbarer elektrischer und thermischer Verbindungsstecker
Electric and thermic connector for cards comprising means for electric and thermic conduction, and electric and thermic connection plug pluggable into such a connector

(43) Date de publication de la demande: 23.06.1982
(73) Titulaire: SOCAPEX, F-92153 Suresnes (FR)
(72) Inventeur: Bricaud, Hervé, F-75360 Paris Cedex 08 (FR); Hamaide, Pierre, F-75360 Paris Cedex 08 (FR); Villemant, Claude Marie, F-75360 Paris Cedex 08 (FR)
(74) Mandataire: Ruellan-Lemonnier, Brigitte

## Description

La présente invention se rapporte à un connecteur électrique et thermique susceptible d'établir des contacts électriques avec des conducteurs imprimés ou gravés d'une carte ainsi que des contacts thermiques avec une âme ou une face en métal ou en céramique d'une telle carte.

Elle se rapporte également à des fiches de connexion électrique pouvant relier une telle carte avec ce type de connecteur.

Il existe des cartes à conducteurs imprimés ou gravés dont le support est réalisé en un matériau bon conducteur de la chaleur comme par exemple une tôle d'acier ou une tôle d'aluminium. Une couche d'émail isolante recouvre en général les deux faces de la tôle, et des conducteurs électriques y sont imprimés ou gravés par une technique appropriée de façon à constituer un ou plusieurs réseaux d'interconnexion pour un ou plusieurs circuits électriques. Ce support métallique est le conducteur thermique de la carte qui contribue efficacement au refroidissement du ou des circuits électriques.

Les connecteurs électriques classiques qui établissent des contacts électriques avec les conducteurs électriques d'une telle carte ne contribuent guère à évacuer de la chaleur car leur corps est pour des motifs d'isolement réalisé en un matériau plastique peu ou pas chargé. Un tel matériau est considéré généralement comme un mauvais conducteur de la chaleur.

Les connecteurs électriques classiques à corps plastique qui sont connectés aux conducteurs d'une tôle émaillée n'établissent des connexions thermiques que par leurs conducteurs électriques. La capacité de transférer de la chaleur par conduction thermique de ces conducteurs est limitée à cause de leur structure fine et allongée et de leurs faibles surfaces de contact.

D'autres moyens de conduction thermique doivent être recherchés si l'on veut obtenir un meilleur refroidissement de la carte et par conséquent du circuit électrique porté par la carte.

Le problème consistant à établir des connexions thermiques au moyen de connecteurs électriques est également soulevé dans les cas d'utilisation de différentes cartes ou plaques isolées servant de support à un ou plusieurs circuits électriques et dont les types sont les suivants :
carte imprimée comportant un collecteur thermique en couche interne ;
carte imprimée comportant un drain thermique fixé sur une face de la carte ;
tôle métallique recouverte sur l'une ou sur les deux faces par un film plastique mince ;.
tôle d'aluminium anodisée sur l'une ou sur les deux faces.

Le problème de connexion thermique est posé notamment dans des appareils ou équipements électriques comportant un grand nombre de cartes de circuits électriques que l'on désire soit interconnecter à la fois électriquement et thermiquement, soit connecter électriquement entre eux et thermiquement avec une masse métallique à l'intérieur d'un bâti dans le but d'obtenir un meilleur refroidissement des circuits électriques.

Pour pouvoir réaliser de véritables interconnexions à la fois électriques et thermiques, il faut disposer d'un connecteur électrique à conduction thermique élevée.

Une solution à ce problème est exposée dans le brevet U-A-4 162 818. Elle consiste à utiliser des ressorts isolés électriquement, sauf dans leur zone de contact avec le circuit imprimé. Au dos de la carte imprimée, est fixée une plaque permettant de dissiper les calories engendrées par les circuits. Cependant, la forme du contact thermique entre la paroi du connecteur et la plaque formant radiateur est telle que la résistance thermique de ce contact est assez élevée (faible surface de contact).

La présente invention a pour objet un connecteur électrique et thermique pour cartes comprenant un couloir d'insertion de carte comportant au moins un conducteur de connexion électrique ayant au moins une extrémité de contact flexible, des moyens pour appliquer les extrémités de contacts flexibles sur les moyens de conduction électrique de la carte, et des moyens de conduction d'énergie thermique isolés électriquement des moyens de conduction électrique de la carte et destinés à établir par contact mutuel avec une face d'une telle carte une connexion thermique, lesdits moyens de conduction d'énergie thermique étant constitués par une aile métallique longitudinale comportant une paroi avec une face de guidage et d'appui de la carte, caractérisé en ce que l'aile métallique longitudinale est disposée en équerre, sa paroi avec sa face de guidage et d'appui de la carte, étant séparée, par le couloir d'insertion, d'une paroi d'aile longitudinale en matériau isolant qui lui est parallèle, et en ce que le conducteur de connexion électrique a la forme d'une bande cintrée comportant plusieurs languettes de contact séparées par des créneaux, ainsi que plusieurs languettes de fixation repliées vers l'extérieur des créneaux et qui sont ancrées dans la paroi de l'aile isolante.

La présente invention concerne également une fiche de connexion enfichable dans le connecteur précédent et destinée à être montée sur un bord d'une telle carte, cette fiche comprenant des conducteurs électriques sous la forme de lamelles métalliques et un conducteur d'énergie thermique qui est isolé par rapport aux conducteurs électriques que porte la fiche et qui est réalisé en un matériau de conductibilité thermique élevée.

Les objets et caractéristiques de la présente invention apparaîtront plus clairement à la lecture de la description suivante d'exemples de réalisation, ladite description étant faite en relation avec les dessins ci-annexés dans lesquels :
les figures 1 et 2 représentent schématiquement par une vue en coupe d'une forme de réalisation préférée d'un connecteur selon l'invention respectivement avant et après insertion d'une carte ;
la figure 3 représente un type de conducteurs de connexion électrique pouvant équiper le connecteur selon l'invention ;
la figure 4 représente une variante du connecteur selon l'invention ;
la figure 5 représente schématiquement un système d'interconnexion électrique et thermique réalisé avec un connecteur selon l'invention ;
la figure 6 représente schématiquement une vue en coupe d'une forme préférée de fiche de connexion pour une carte à relier aux connecteurs ci-dessus.

Les fiches 1 et 2 montrent respectivement une coupe d'une forme de réalisation du connecteur selon l'invention avant et après insertion d'une carte 103. Dans celle-ci, des conducteurs flexibles 101 sont appliqués fortement par une came 100 sur la face 104 conductrice de la carte 103 engagée dans le connecteur et dont le drain thermique 105 a été mis au contact du conducteur thermique 106 du connecteur.

Ils assurent également des liaisons électriques entre ceux 104 portés par la carte 103 et ceux 108 portés par une couche isolante 109 déposée sur un puit thermique 110 sur lequel est monté, le conducteur thermique 106 du connecteur. Ce puit thermique peut être une plaque métallique éventuellement refroidie par un fluide froid.

Sur la figure 3, les conducteurs 101 sont formés dans une bande 112 métallique flexible légèrement cintrée dans le sens transversal, et qui a été découpée pour obtenir des languettes de fixation 113 qui sont ensuite pliées à peu près à angle droit vers le côté concave de la bande. Des languettes de contact 114 qui subsistent après découpe, entre des créneaux 115 forment alors les extrémités des conducteurs du connecteur qui sont reliées par exemple par soudure 111 avec les conducteurs 108 pour établir un contact de masse ou une alimentation électrique de la carte. Les languettes de fixation 113 sont rendues solidaires de l'aile 116 moulée en matériau isolant, par exemple par surmoulage avec du matériau plastique utilisé pour le moulage de l'aile 116.

La figure 4 représente une variante du connecteur comprenant des conducteurs de connexion flexibles comportant deux languettes de fixation 120 et 121 ancrées toutes les deux dans un corps 124 de connecteur réalisé complètement en un matériau très bon conducteur de chaleur, par exemple métallique. Les deux languettes 120 et 121 sont isolées électriquement soit par gainage, soit par enrobage de matière plastique.

Comme dans les cas précédents, les extrémités de contact supérieures des conducteurs 119 peuvent être appliquées par exemple par une came 122 en matière isolante, contre les conducteurs imprimés sur une face de carte à drain ou paroi thermique insérée dans le connecteur.

La bande 119 à contacts 121 peut être reliée à une masse ou un appareil électrique en établissant une liaison électrique par des moyens de connexion électrique tels que des fils soudés, fils rivés, prises de courant branchées à une extrémité longitudinale du conducteur 119.

Une autre application possible d'une bande 119, à contacts 121, similaire à la bande 112, est la vérification de l'établissement du contact thermique entre la carte et la paroi thermique du connecteur. Dans ce cas, on peut utiliser une bande 119 comportant par exemple deux contacts 121 et les appliquer par la came 122 sur deux plots portés par la carte de manière à fermer un circuit électrique de contrôle.

L'invention s'applique aisément à tous les connecteurs pour cartes de circuit imprimé du genre mentionné précédemment, comportant notamment une surface de paroi ou une âme métallique, même si celles-ci sont protégées ou enrobées d'un film plastique ou revêtues d'une couche d'oxyde métallique électriquement isolante.

La figure 5 représente à titre d'exemple un système d'interconnexion électrique et thermique dans lequel une carte « fille 80 de surface rectangulaire, à face 81 métallique, est montée d'une part par ses bords longitudinaux dans des guide-cartes 82 et d'autre part, est fixée par un bord latéral à une fiche 83 d'un genre décrit ci-dessus. Cette fiche 83 est engagée dans un connecteur 84 mixte dont une paroi de base est appliquée sur une carte maîtresse 85 d'un type analogue à celles mentionnées précédemment. Cette carte maîtresse 85 peut porter un circuit électrique sur cette même face isolée par un émail ou sur l'autre face. Les conducteurs 86 de connexion électrique du connecteur 84 traversent alors des trous dans la carte maîtresse 85 qui sont revêtus d'une couche isolante et ils sont réunis au circuit électrique directement ou par l'intermédiaire des conducteurs imprimés ou gravés sur la carte.

Un ou plusieurs éléments métalliques tels que des pièces d'un châssis 87, 88 peuvent en outre être connectés, comme cela est représenté, à la carte maîtresse 85.

Il est préférable d'employer du métal comme matériau constituant la paroi thermique du connecteur ou de la fiche assortie au connecteur. Toutefois, une paroi en un autre matériau de bonne conduction thermique tel que la céramique par exemple pourrait être également employée.

La figure 6 montre que le connecteur selon l'invention est également applicable à des cartes de type enfichable lorsque celles-ci sont munies d'une fiche de connexion 40 assortie au connecteur mixte précédent.

La fiche 40 de connexion est alors fixée de la manière représentée, au bord d'une carte 41 à paroi 4la métallique. Une paroi 42 isolante de la fiche 40 est appliquée sur le bord de la face portant les conducteurs 43 de la carte 41.

. Dans des logements (non figurés) sont maintenus des conducteurs 44 de connexion électrique de la fiche 40 réalisés sous forme de tronçons de fils ou de lamelles à flexibilité contrôlée de genre connu. Des extrémités 44a de ceux-ci sont en contacts, par exemple par soudage, avec les conducteurs 43 imprimés ou gravés de la carte 41. Des extrémités 44b opposées sont dirigées le long d'une face externe de là paroi 42 isolante et ancrées à celle-ci. Ainsi, ils pourront prendre contact respectivement avec les conducteurs 47 d'un connecteur 46 à paroi 48 thermique métallique du type décrit précédemment.

La fiche 40 présente en outre une paroi 45 métallique destinée à être appliquée contre la face interne de la paroi 48 thermique du connecteur 46 lors de son insertion. La paroi 45 peut être munie de parties 45a saillantes qui sont noyées par surmoulage dans la paroi 42 isolante. Elle est fixée au dos de la paroi 4la métallique de la carte 41 par des moyens convenables tels que vis, rivets ou colle.

Après insertion de la fiche 40 dans le connecteur 46, un contact mutuel est établi entre la paroi 45 de la fiche et la paroi 48 du connecteur 46.

La chaleur provenant d'un circuit en fonctionnement monté sur les conducteurs 43 de la carte 41 sera ainsi transmise par la paroi 41a métallique à fa paroi 45 métallique de la fiche 40, puis à la paroi 48 thermique du connecteur 46.

Par leurs caractères à la fois électrique et thermique, les connecteurs et les fiches de connexion décrits ci-dessus sont capables de transporter simultanément de l'énergie électrique et de l'énergie thermique et d'être utilisés dans un système d'interconnexion électrique et thermique.

## Revendications

1. Connecteur électrique et thermique pour cartes comprenant un couloir d'insertion de carte comportant au moins un conducteur de connection électrique (101) ayant au moins une extrémité de contact flexible, des moyens pour appliquer les extrémités de contacts flexibles sur les moyens de conduction électrique (104) de la carte, et des moyens de conduction d'énergie thermique (106) isolés électriquement des moyens de conduction électrique (104) de la carte et destinés à établir par contact mutuel avec une face d'une telle carte une connexion thermique, lesdits moyens de conduction d'énergie thermique (106) étant constitués par une aile (106) métallique longitudinale comportant une paroi avec une face de guidage et d'appui de la carte, caractérisé en ce que l'aile (106) métallique longitudinale est disposée en équerre, sa paroi avec sa face de guidage et d'appui de la carte, étant séparée, par le couloir d'insertion, d'une paroi d'aile longitudinale (116) en matériau isolant qui lui est parallèle, et en ce que le conducteur de connexion électrique (101) a la forme d'une bande (112) cintrée comportant plusieurs languettes de contact (114) séparées par des créneaux (115), ainsi que plusieurs languettes de fixation (113) repliées vers l'extérieur des créneaux et qui sont ancrées dans la paroi de l'aile isolante (116).

2. Connecteur selon la revendication 1, caractérisé en ce que la paroi d'aile longitudinale en matériau isolant (116) est remplacée par une paroi d'aile longitudinale métallique (124), formant avec l'aile métallique longitudinale (123), un corps entièrement métallique et au moins deux languettes de fixation (120 et 121) qui sont isolées du corps et ancrées dans celui-ci.

3. Connecteur selon l'une des revendications 1 ou 2, caractérisé en ce que les moyens pour appliquer d'une part les extrémités de contacts flexibles sur les moyens de conduction électrique de la carte et d'autre part le contact thermique entre la carte sont constitués par une came (100).

4. Fiche de connexion enfichable dans un connecteur réalisé selon l'une des revendications 1 à 3, et destinée à être montée sur un bord de carte, cette fiche (40) comprenant des conducteurs de connexion électrique (44) sous la forme de lamelles métalliques, caractérisée en ce qu'elle comprend en outre un conducteur (45) d'énergie thermique qui est isolé par rapport aux conducteurs (44) de connexion électrique que porte la fiche (40), et qui est réalisé en un matériau de conductibilité thermique élevée.

5. Fiche de connexion selon la revendication 4, caractérisée en ce que le conducteur d'énergie thermique (45) est constitué par une paroi métallique comportant une face de forme complémentaire à celle du bord de la carte, et une face profilée de manière à établir un contact mutuel avec la face interne de guidage et d'appui de la paroi métallique (48) du connecteur.

## Claims

1. Electric and thermal connector for boards, comprising a board insertion channel with at least one electric connection conductor (101) having at least one flexible contact end, means for applying the flexible contact ends against the electric conduction means (104) of the board and thermal energy conduction means (106) electrically insulated from the electric conduction means (104) of the board and intented to establish a thermal connection by mutual contact with one face of such board, said thermal energy conduction means (106) being constituted by a metallic longitudinal wing (106) comprising a wall having a board guiding and supporting face, characterized in that the metallic longitudinal wing (106) is arranged in angled manner, its wall with its board guiding and supporting face being separated by the insertion channel from a wall of the longitudinal wing (116) of insulating material and which is parallel thereto, and in that the electric connection conductor (101) has the shape of a bent strip (112) comprising a plurality of contact tongues (114) separated by rectangular cutouts (115) as well as a plurality of mounting tongues (113) folded towards the exterior of the rectangular cutouts and which are anchored within the wall of the insulating wing (116).

2. Connector according to claim 1, characterized in that the wall of the longitudinal wing of insulating material (116) is replaced by the metallic wall of the longitudinal wing (124) forming with said metallic longitudinal wing (123) an entirely metallic body and at least two mounting tongues (120 and 121) which are insulated from the body and achored therein.

3. Connector according to any of claims 1 and 2, characterized in that the means for applying on the one hand the flexible contact ends against the electric conduction means of the board and the thermal contact between the board, on the other hand, are formed by a cam (100).

4. Connection plug insertable into a connector according to any of claims 1 to 3 and intended to be mounted on an edge of the board, this plug (40) comprising electric connection conductors (44) in the form of metallic reeds, characterized in that it further comprises a thermal energy conductor (45) which is insulated with respect to the electric connection conductors (44) the plug (40) is carrying, and which is formed of a material having a high thermal conductivity.

5. Connection plug according to claim 4, characterized in that the thermal energy conductor (45) is formed by a metallic wall comprising one face having a shape complementary to that of the edge of the board, and a face which is profiled in such a manner that it establishes a mutual contact with the internal guiding and supporting face of the metallic wall (48) of the connector.

## Patentansprüche

1. Elektrischer und thermischer Verbinder für Karten, mit einem Einschubkanal für die Karte sowie mit wenigstens einem elektrischen Ver-. bindungsleiter (101), der wenigstens ein flexibles Kontaktende aufweist, Mitteln zum Anlegen der flexiblen Kontaktenden an die elektrischen Leitereinrichtungen (104) der Karte und mit Einrichtungen (106) zur Leitung von Wärmeenergie, die elektrisch von den elektrischen Leitermitteln (104) der Karte isoliert sind und dazu bestimmt sind, durch gegenseitigen Kontakt mit einer Fläche einer solchen Karte eine Wärmeverbindung herzustellen, wobei die genannten Einrichtungen zur Wärmeenergieleitung (106) durch einen metallischen Längsflügel (106) gebildet sind, der eine Wand mit einer Führungs-und Stützfläche für die Karte aufweist, dadurch gekennzeichnet, daß der metallische Längsflügel (106) als Winkel angeordnet ist, wobei seine Wandung mit ihrer Führungs- und Stützfläche für die Karte durch den Einschubkanal von einer zu ihm parallelen Wandung des Längsflügels (116) aus Isoliermaterial getrennt ist, und daß der elektrische Verbindungsleiter (101) die Form eines gewölbten Streifens (112) aufweist, der mehrere Kontaktzungen (114) aufweist, welche durch Rechteckausschnitte (115) getrennt sind, sowie mehrere Befestigungszungen (113) aufweist, die zur Außenseite der Rechteckausschnitte hin umgebogen und in der Wandung des isolierenden Flügels (116) verankert sind.

2. Verbinder nach Anspruch 1, dadurch gekennzeichnet, daß die Wandung des Längsflügels aus Isoliermaterial (116) ersetzt ist durch eine metallische Wandung des Längsflügels (124), welche mit dem metallischen Längsflügel (123) einen ganz aus Metall bestehenden Körper bildet, mit wenigstens zwei Befestigungszungen (120 und 121), die von dem Körper isoliert und in diesem verankert sind.

3. Verbinder nach Anspruch 1 oder 2, dadurch gekennzeichnet, daß die Mittel zum Anlegen einerseits der flexiblen Kontaktenden an den elektrischen Leitereinrichtungen der Karte und andererseits der thermische Kontakt zwischen der Karte durch einen Nocken (100) gebildet sind.

4. Verbindungsstecker, der in einen Verbinder nach einem der Ansprüche 1 bis 3 einsteckbar ist und dazu bestimmt ist, am Rand der Karte angebracht zu werden, wobei dieser Stecker (40) elektrische Verbindungsleiter (44) in Form von metallischen Lamellen aufweist, dadurch gekennzeichnet, daß er ferner einen Leiter (45) für Wärmeenergie umfaßt, welcher gegenüber den elektrischen Verbindungsleitern (44), welche der Stecker (40) trägt, isoliert ist und aus einem Material mit hoher Wärmeleitfähigkeit gebildet ist.

5. Verbindungsstecker nach Anspruch 4, dadurch gekennzeichnet, daß der Leiter (45) für Wärmeenergie aus einer metallischen Wandung gebildet ist, welche eine Fläche aufweist, deren Form komplementär zu der des Randes der Karte ist, sowie eine derart profilierte Fläche aufweist, daß ein gegenseitiger Kontakt mit der inneren Führungs- und Stützfläche der metallischen Wandung (48) des Verbinders hergestellt wird.
